# EUROPÄISCHE PATENTSCHRIFT

(11) **EP 1 249 662 B1**
(45) Veröffentlichungstag und Bekanntmachung des Hinweises auf die Patenterteilung: **05.01.2005**
(21) Anmeldenummer: 02007233.6
(22) Anmeldetag: 28.03.2002
(51) Int. Cl.: F22B 1/18, F22B 37/70

(54) **Dampferzeuger**
Steam generator
Générateur de vapeur

(30) Priorität: 10.04.2001 DE 10117989
(43) Veröffentlichungstag der Anmeldung: 16.10.2002
(73) Patentinhaber: Alstom Power Energy Recovery GmbH, 34123 Kassel-Bettenhausen (DE)
(72) Erfinder: Jekerle, Jiri, Dr. Ing., 34225 Baunatal (DE)

(56) Entgegenhaltungen:
- EP-A- 0 051 078
- DE-C- 19 638 851
- US-A- 3 338 218

## Beschreibung

Die Erfindung betrifft einen Dampferzeuger, insbesondere einen Abhitzedampferzeuger bzw. -kessel für die Beheizung mit heißen Abgasen.

Derartige Dampferzeuger werden vorwiegend mit heißen Abgasen aus energetischen und/oder verfahrenstechnischen Anlagen beaufschlagt und bestehen oft aus mehreren wasserseitigen Strängen bzw. Kreisläufen, die nicht nur über unterschiedliche Geometrien verfügen, sondern auch sehr unterschiedliche Wärmeaufnahmen aufweisen. Aus diesem Grunde ist es oft notwendig, die Verteilung der Wasserumlaufmenge auf einzelne Stränge bzw. Kreisläufe z. B. mit Hilfe von Drosselelementen zu steuern.

Bei Dampferzeuger mit einem Zwangsumlauf wird bekanntlich die Verteilung der Wasserumlaufmenge auf einzelne wasserseitige Stränge mit Hilfe von Drosselblenden, die am Eintritt in die einzelnen Heizflächenschlangen bzw. Stränge eingebaut sind, gesteuert (La Mont System). Die Druckdifferenz, die von den einzelnen Rohrsträngen und den Drosselblenden verursacht wird, muss hier mit Hilfe einer Umlaufpumpe erzeugt und überwunden werden.

Einen Dampferzeuger mit den Merkmalen der Präambel des Anspruchs 1 zeigt das Dokument EP-A-0 051 078.

Die Steuerung der Wasserumlaufmenge in einem Dampferzeuger mit einem Naturumlaufsystem ist ein schwierigeres Problem, da bei diesen Dampferzeugern in der Regel keine ausreichende Druckdifferenz für den Einbau von Drosselblenden zur Verfügung steht. Die verfügbare Druckdifferenz in den einzelnen Rohrsträngen bzw. Kreisläufen ist durch die Beheizungsintensität, die Höhendifferenz und den Druckverlust in den einzelnen Strängen vorbestimmt. Der Einbau von Drosseldüsen bzw. -blenden zur Verbesserung der Wasserverteilung beruht hier darauf, die Wassermenge in den gut umlaufenden Strängen abzudrosseln, um in den schwach umlaufenden Strängen den Wasserumlauf über einen niedrigeren Reibungsdruckverlust in den gemeinsamen Fall- und Steigleitungen zu erhöhen. Die Gesamtumlaufmenge im System wird dadurch in nachteiliger Weise oft stark reduziert, wobei für den betroffenen Strang, d.h. den schwach umlaufenden Strang nur eine mäßige Verbesserung erreicht werden kann.

Es ist nun Aufgabe der Erfindung, einen Dampferzeuger zu schaffen, bei dem die Wasserumlaufmengen in den einzelnen Strängen bzw. Kreisläufen effektiver verteilt werden kann, ohne die gesamte Wasserumlaufmenge im System wesentlich zu beeinträchtigen.

Die vorstehend genannte Aufgabe wird durch die Merkmale des Patentanspruches 1 gelöst.

Vorteilhafte Ausgestaltungen der Erfindung sind den Unteransprüchen zu entnehmen.

Durch die erfindungsgemäße Lösung wird ein Dampferzeuger geschaffen, der die nachfolgenden Vorteile aufweist:
- Verteilung der Wasserumlaufmengen je Strang bzw. Kreislauf entsprechend den Anforderungen durch Druckerhöhung in dem Strang bzw. den Strängen, in dem bzw. denen eine Umlaufmengenerhöhung erforderlich oder gewünscht ist, ohne einen zusätzlichen Reibungsdruckverlust in dem Strang zu verursachen, der ohne Druckerhöhung auskommt, d.h. durch diese Maßnahme kann
   - a) fehlender Auftrieb in einem Strang oder mehreren Strängen kompensiert werden,
   - b) ein eigener hoher Druckverlust eines Stranges besser überwunden und somit mehr bzw. weitestgehend den anderen Strängen angeglichen werden,
   - c) eine Verdampfer-Einrichtung innerhalb eines Dampferzeugers, die einen höheren Kühlbedarf aufweist, wie z.B. eine End- oder Rohrplatte eines Rauchrohrkessels, mit einer höheren Kühlwassermenge beaufschlagt werden,
- Bewerkstelligung der Druckerhöhung in dem Strang bzw. den Strängen, in dem bzw. denen eine Umlaufmengenerhöhung erforderlich ist, ohne eine zusätzliche Pumpe vorzusehen.

In vorteilhafter Ausbildung der Erfindung wird die Venturidüseneinrichtung durch eine in die Fallleitung des Wasser/Dampf-Kreislaufes eingesetzte Venturidüse gebildet. Durch diese Maßnahme ist es ein Leichtes, die Fallleitung mit einer marktüblichen, genormten Düse, beispielsweise einer Venturidüse gemäß EN ISO 5167-1, auszubilden.

Eine vorteilhafte Ausgestaltung der Erfindung ist es, daß die Venturidüseneinrichtung durch eine als Venturirohr geformte Fallleitung gebildet wird. Damit ist die Venturidüseneinrichtung völlig in der Fallleitung integriert und kann ggf. aus demselben Material und aus einem Stück gefertigt werden.

Vorzugsweise wird der erfindungsgemäße Dampferzeuger im Naturumlauf betrieben. Dabei kann ein oder mehrere Wasser/Dampf-Kreisläufe, der oder die aus unterschiedlichen Gründen einen gegenüber einem anderen oder weiteren Kreisläufen schwächeren Wasserumlauf haben, mit einem erhöhten Wasserumlauf betrieben werden, ohne auf zusätzliche Pumpen zurückgreifen zu müssen, die Investitions-, Betriebs- und Wartungskosten abverlangen.

Vorteilhaft ist es ferner, den erfindungsgemäßen Dampferzeuger im Zwangumlauf zu betreiben. Dabei kann ein oder mehrere Wasser/Dampf-Kreisläufe, der oder die aus unterschiedlichen Gründen einen gegenüber einem anderen oder weiteren Kreisläufen schwächeren Wasserumlauf haben, mit einem erhöhten Wasserumlauf betrieben werden.

In vorteilhafter Ausbildung der Erfindung beträgt das Verhältnis des Innendurchmessers d der Venturidüseneinrichtung an deren engstem Querschnitt zu dem Innendurchmesser D der Fallleitung zwischen 1,0 und 0,01. Durch diese Ausbildung ist sichergestellt, daß sich der Effekt einer erhöhten Wasserumlaufmenge in dem Kreislauf einstellt, dessen Eintrittsöffnung im diffusorförmigen Austritt der Venturidüseneinrichtung liegt.

Nachstehend sind Ausführungsbeispiele der Erfindung an Hand der Zeichnungen und der Beschreibung näher erläutert.

Es zeigt:
- Fig. 1: schematisch dargestellt einen Abhitzedampferzeuger in Form eines Rauchrohrkessels in Seitenansicht und teilweise im Längsschnitt,
- Fig. 2: eine Abzweigung an der Fallleitung des Dampferzeugers gemäß Einzelheit A der Figur 1 mit zwei Strangleitungen,
- Fig. 3: wie Figur 2, jedoch alternative Ausführung,
- Fig. 4: wie Figur 2, jedoch alternative Ausführung mit mehr als zwei Strang- bzw. Kreislaufleitungen,
- Fig. 5: wie Figur 4, jedoch alternative Ausführung,
- Fig. 6: Schnitt B-B gemäß der Figur 5,
- Fig. 7: schematisch dargestellt einen Abhitzedampferzeuger in Form eines Wasserrohrkessels im Längsschnitt.

Figur 1 zeigt einen Dampferzeuger 1, der als Rauchrohrkessel ausgebildet ist und einen Abhitzedampferzeuger darstellt. Der Dampferzeuger 1 umfasst im wesentlichen einen vertikal angeordneten Wasserraum 29, der seitlich durch einen Mantel 27 und oben und unten durch End- bzw. Rohrplatten 23, 24 begrenzt wird. Der Wasserraum 29 ist von mindestens einem Bündel Rauchrohre 30 durchsetzt, die zwischen den Endplatten 23 und 24 gasdicht angeordnet sind und im wesentlichen vertikal verlaufen. Das zur Erwärmung des im Wasserraum 29 befindlichen Wassers erforderliche Heizmedium bzw. heiße Abgas wird über einen Eintritt 21 und der Gaseintrittskammer 22 dem Dampferzeuger 1 zugeführt. Von der Eintrittskammer 22 gelangt das Heizgas in die durch den Wasserraum 29 führenden Rauchrohre 30 und gibt dabei Wärme an das im Wasserraum 29 befindliche Wasser ab. Anschließend gelangt das abgekühlte Heizmedium über die Gasaustrittskammer 25 zum Austritt 26, von wo aus es über nicht dargestellte Leitungen weiteren Verfahrensschritten zugeführt werden kann. Gemäß Figur 1 wird das heiße Abgas von oben nach unten durch den Dampferzeuger 1 geleitet. Dies kann je nach Erfordernissen auch von unten nach oben erfolgen. Der Wasserraum 29 zusammen mit dem Rauchrohrbündel 30 und den beiden Rohrplatten 23, 24 bilden die Verdampfer-Einrichtung 4 des ersten Wasser/Dampf-Kreislaufes 2.

Der Dampferzeuger 1 gemäß Figur 1 weist zwei Wasser-/Dampf-Kreisläufe bzw. -Stränge 2, 3 auf. Von der Wasser/Dampf-Trommel 6, die über eine nicht dargestellte Leitung mit Speisewasser versorgt wird, gelangt das Wasser über eine gemeinsame Fallleitung 7, die von der Trommel 6 wegführt und im wesentlichen vertikal ausgebildet ist, und über die Abzweigung 8 in die zwei Wasser/Dampf-Kreisläufe 2, 3. Die von der Abzweigung 8 wegführende Strangleitung 9 des ersten Kreislaufes 2 führt das Wasser durch den in unmittelbarer Nähe der unteren Endplatte 24 gelegenen Eintritt 15 in den Wasserraum 29 ein. Das infolge der Erwärmung und des dadurch entstehenden Auftriebes nach oben strömende Wasser bzw. Dampf wird im Bereich der oberen Endplatte 23 durch den Austritt 16 aus dem Wasserraum 29 ausgeleitet und über die Strangleitung 9 und Steigleitung 19 der Trommel 6 zugeführt. Bereits erzeugter Dampf kann aus der Trommel 6 über eine Leitung 28 einem Überhitzer (nicht dargestellt) im Dampferzeuger 1 oder einem anderen Zweck zugeführt werden. Das nicht verdampfte Wasser wird aus der Trommel 6 wieder den Kreisläufen 2, 3 über die Fallleitung 7 zugeführt.

Die von der Abzweigung 8 wegführende Strangleitung 10 des zweiten Wasser/Dampf-Kreislaufes 3 gemäß der Figuren 1 bis 3 ist erfindungsgemäß derart ausgebildet, daß die Eintrittsöffnung 14 der Strangleitung 10 kurz hinter dem engsten Querschnitt der Venturidüseneinrichtung 11, 12, d.h. im Bereich des diffusorförmigen Austrittes 39, und in der Mitte der Fallleitung 7 angeordnet und die Strangleitung 10 als Staurohr ausgebildet ist. Bei axialer Weiterführung der Strangleitung 9 gemäß der Figur 2 wird die Strangleitung 10 zweckmäßigerweise im wesentlichen senkrecht zur Leitung 9 weggeführt. Die erfindungsgemäße Anordnung bewirkt durch den von der Venturidüseneinrichtung 11, 12 aufgebauten Staudruck der strömenden Flüssigkeit eine Druckerhöhung am Eintritt 14 des zweiten Kreislaufes 3 bzw. der Strangleitung 10, in dem der Wasserdurchsatz gezielt auf ein höheres Niveau eingestellt werden soll. Die Venturidüseneinrichtung 11, 12 besteht entweder aus einer strömungsgünstig geformten Normventuridüse 11, beispielsweise aus DIN EN ISO 5167-1 mit einem vorgegebenem Durchmesser (Figur 2) oder einer als Venturirohr 12 geformten Fallleitung 7 (Figur 3), in dem bei der Querschnittserweiterung der statische Druck des Fluides zurückgewonnen wird. Mit Hilfe der Venturidüseneinrichtung 11, 12 wird die Strömungsgeschwindigkeit und somit der Staudruck vor der als Staurohr ausgebildeten Strangleitung 10 erhöht. In dem Diffusor 39 der Venturidüseneinrichtung 11, 12 wird die hohe Strömungsgeschwindigkeit wieder reduziert, wobei der statische Druck ansteigt. Der erhöhte Staudruck am Eintritt 14 in den zweiten Wasser/Dampf-Kreislauf 3 wird somit nur durch Umwandlung der kinetischen Energie des strömenden Mediums in der Fallleitung 7 erzeugt, ohne einen zusätzlichen Reibungsdruckverlust durch Drosselung im ersten Wasser/Dampf-Kreislauf 2 bzw. im Eintritt 13 zur Strangleitung 9 zu verursachen.

Durch die erfindungsgemäße Anordnung findet somit im zweiten Kreislauf 3 eine Druckerhöhung statt, ohne eine zusätzliche Pumpe einzusetzen. Im vorliegenden Beispiel wird der Auftrieb des natürlichen Umlaufsystems somit auf optimale Weise für die Einstellung der gewünschten Wasserverteilung innerhalb der Wasser/Dampf-Kreisläufe 2, 3 des Dampferzeugers 1 ausgenutzt. Die im zweiten Kreislauf 3 nunmehr erhöhte Wassermenge wird durch die Strangleitung 10 derart in den Wasserraum 29 des Dampferzeugers 1 eingebracht, daß die Leitung 10 mittig in Bezug auf die Rohrplatte 23 und in unmittelbarer Nähe unterhalb der Rohrplatte 23 mündet und das Wasser zwangsläufig von unten gegen die vom in die Eintrittskammer 22 eintretenden Heizmedium besonders stark erhitzte Rohrplatte 23 geleitet wird. Durch diese Maßnahme kann die als thermisch gefährdete Rohrplatte 23 sicher gekühlt werden und die Dampfproduktion im Dampferzeuger 1 ohne Ausfälle bzw. häufigere Wartungsintervalle aufrecht erhalten werden.

Nach Austritt des Wassers aus der Strangleitung 10 des zweiten Kreislaufes 3 in den Wasserraum 29 durch den Wasserkammereintritt 17 und ggf. teilweiser Verdampfung fließt das Wasser/Dampfgemisch zusammen mit dem Wasser/Dampfgemisch des ersten Kreislaufes 2 durch den Wasserkammeraustritt 16, 18 über die Strangleitung 9 und Steigleitung 19 in die Trommel 6. Die Verdampfereinrichtung 5 des zweiten Kreislaufes 3 umfasst im wesentlichen den Wasserraum 29 und die obere Rohrplatte 23.

Die Strangleitung 10 des zweiten Kreislaufes 3 kann jedoch auch gemäß der Figur 3, d.h. in axialer Richtung der Fallleitung 7 von der Venturidüseneinrichtung 11, 12 weggeführt werden. In diesem Fall wird die Strangleitung 9 des ersten Wasser/Dampf-Kreislaufes 2 in der Regel senkrecht zu der Fallleitung 7 weggeführt.

Bei dem Dampferzeuger gem. Figur 1 werden somit die zwei Kreisläufe 2, 3 im Wasserraum 29 zusammengeführt und mittels eines gemeinsamen Austrittes 16, 18 einer gemeinsamen Austrittsleitung 9/10, 19/20 der Trommel 6 zugeführt. Es ist jedoch auch möglich, bei Nichtzusammenführung der beiden Kreisläufe 2, 3 (d. h. die Kreisläufe 2, 3 haben jeweils getrennte Verdampfereinrichtungen 4, 5) die jeweiligen Kreisläufe über getrennte Austritte 16, 18 sowie Strangleitungen und Steigleitungen 9, 19 bzw. 10, 20 der Trommel 6 zuzuführen.

Bei mehr als zwei Kreisläufen innerhalb eines Dampferzeugers 1 können gemäß Figur 4 zwei oder auch mehrere Abzweigungen 8, die jeweils in Strömungsrichtung hintereinander in der Fallleitung 7 angeordnet und mit je einer Venturidüseneinrichtung 11, 12 ausgebildet sind, in der Fallleitung 7 angeordnet werden. Figur 4 weist neben der zwei Kreisläufe 2, 3 einen dritten Wasser/Dampf-Kreislauf 31 auf, der ebenso wie der zweite Kreislauf 3 eine erhöhte Wasserumlaufmenge erfährt. Das Arbeitsmedium tritt durch die Eintrittsöffnung 37 im Bereich des Diffusors 39 an der zweiten Abzweigung 8 in die dritte Strangleitung 32 ein und wird einer dritten Verdampfereinrichtung 33 zugeführt, um anschließend über die Strangleitung 32 wieder der Trommel 6 zugeführt zu werden.

Ferner ist es möglich, gemäß der Figur 5 anstelle einer Strangleitung im Bereich der Venturidüseneinrichtung 11, 12 mehrere Strangleitungen 10, 32, 35 für mehrere Kreisläufe 3, 31, 34 anzuordnen. Hierdurch wird in den Kreisläufen 3, 31, 34 die Wasserumlaufmenge erhöht. Dabei sind die Eintrittsöffnungen 14, 37, 38 der Strangleitungen 10, 32, 35 ebenfalls im Bereich des Diffusors 39 der Venturidüseneinrichtung 11, 12 angeordnet derart, daß die drei Eintrittsöffnungen 14, 37, 38 gemeinsam in der Mitte der Fallleitung liegen um eine gleichmäßige Mengenverteilung auf die einzelnen Stränge 10, 32, 35 zu erzielen. Die Strangleitungen 10, 32, 35 führen jeweils im wesentlichen senkrecht von der Fallleitung 7 weg.

Figur 7 zeigt eine weitere Variante eines erfindungsgemäßen Dampferzeugers 1. Bei dem Dampferzeuger gem. Fig. 7 handelt es sich ebenfalls um einen Abhitzedampferzeuger, jedoch nicht um einen Rauchrohrkessel, sondern um einen Wasserrohrkessel. Der Dampferzeuger 1 weist einen im wesentlichen senkrechten Gaszug 40 auf, der im wesentlichen aus wassergekühlten Rohrwänden gebildet wird und die Verdampfereinrichtung 4 des ersten Wasser/Dampf-Kreislaufes 2 von zwei vorhandenen Kreisläufen bildet. Dabei wird das Arbeitsmedium Wasser aus der Trommel 6 über die Fallleitung 7 und durch die Eintrittsöffnung 13 der Strangleitung 9 der Verdampfereinrichtung 4 zugeführt, hier zum Teil verdampft und im Anschluß daran über die Strangleitung 9 wieder der Trommel 6 zugeführt.

Das Arbeitsmedium des zweiten Kreislaufes 3 wird an der Abzweigung 8 durch die Eintrittsöffnung 14 der Strangleitung 10 und anschließend der Verdampfereinrichtung 5, die als Berührungsheizflächen ausgebildet und im Gaszug 40 angeordnet sind, zugeführt. Nach teilweiser Verdampfung des Wassers gelangt das Arbeitsmedium über die Strangleitung 10 zurück in die Trommel 6. Erfindungsgemäß wird der Wasserumlauf im zweiten Wasser/Dampf-Kreislauf 3 durch die Venturidüseneinrichtung 11, 12 an der Abzweigung 8 der Fallleitung 7 erhöht. Das Heizmedium bzw. heiße Abgas gelangt über den Eintritt 21 unten in den Gaszug 40 des Dampferzeugers 1 und durchströmt den Gaszug 40 von unten nach oben, bevor es am Austritt 26 weiteren Verfahrensschritten zugeführt wird. Beim Durchströmen des Gaszuges gibt das Heizmedium dabei Wärme an die Rohrwände und die Berührungsheizflächen, d.h. an die Verdampfereinrichtungen 4 und 5 ab.

Wird die erfindungsgemäße Vorrichtung bei einem Dampferzeuger 1 mit Zwangumlauf eingesetzt (nicht dargestellt), dann ist die Venturidüseneinrichtung 11, 12 zweckmäßigerweise stromabwärts der Umlaufpumpe angeordnet, die in der Fallleitung 7 angeordnet ist. Die Fallleitung 7 ist beim Zwangumlauf genaugenommen stromaufwärts der Umlaufpumpe eine Saugleitung und stromabwärts eine Druckleitung ebenso wie die Steigleitung 19, 20. Durch die Venturidüseneinrichtung 11, 12 wird beim Zwangumlauf wie beim Naturumlauf die Wasserumlaufmenge des zweiten Kreislaufes 3 erhöht.

Als Venturidüseneinrichtungen 11, 12 können, wie oben bereits angeführt, Venturidüsen 11 oder klassische Venturirohre 12, wie sie beispielsweise bei der Durchflußmessung von Fluiden mit Drosselgeräten gemäß der DIN EN ISO 5167-1 zum Einsatz kommen, verwendet werden. Die Venturidüseneinrichtungen 11, 12 weisen in Durchströmungsrichtung des Fluides bzw. des Arbeitsmediums Wasser gesehen einen Einlaufkonus, einen zylindrischen Halsteil mit Innendurchmesser d (engster Querschnitt), und einen Diffusor 39 auf, wobei anstelle des Einlaufkonusses auch eine Einlaufrundung gemäß der Venturidüse nach DIN EN ISO 5167-1 möglich ist und der den engsten Querschnitt bildende Halsteil ggf. nicht zylindrisch ausgebildet ist. Die Öffnungen für die Durchflußmessung im Halsteil können zwangsläufig entfallen. Es kann jedoch auch jede andere, von dieser Norm abweichende, einen verengenden Teil und einen Diffusorteil aufweisende Venturidüseneinrichtung zum Einsatz kommen. Zur Sicherstellung der erhöhten Wasserumlaufmenge in den Wasser/Dampf-Kreisläufen 2, 3, 31, 34, in denen eine erhöhte Umlaufmenge gewünscht wird, kann das Verhältnis des Innendurchmessers d der Venturidüseneinrichtung 11, 12 an deren engstem Querschnitt zu dem Innendurchmesser D der Fallleitung 7 zwischen 1,0 und 0,01 betragen.

### Bezugszeichenliste:

- 1: Dampferzeuger
- 2: Wasser/Dampf-Kreislauf 1
- 3: Wasser/Dampf-Kreislauf 2
- 4: Verdampfer-Einrichtung, Kreislauf 1
- 5: Verdampfer-Einrichtung, Kreislauf 2
- 6: Wasser/Dampf-Trommel
- 7: Fallleitung
- 8: Abzweigung
- 9: Strangleitung Kreislauf 1
- 10: Strangleitung Kreislauf 2
- 11: Venturidüse
- 12: Venturirohr
- 13: Eintrittsöffnung der Strangleitung 1
- 14: Eintrittsöffnung der Strangleitung 2
- 15: Wasserkammer-Eintritt Kreislauf 1
- 16: Wasserkammer-Austritt Kreislauf 1
- 17: Wasserkammer-Eintritt Kreislauf 2
- 18: Wasserkammer-Austritt Kreislauf 2
- 19: Steigleitung Kreislauf 1
- 20: Steigleitung Kreislauf 2
- 21: Eintritt heißes Abgas bzw. Rauchgas
- 22: Gaseintrittskammer
- 23: Wasserkammer - End- bzw. Rohrplatte, Gaseintritt
- 24: Wasserkammer - End- bzw. Rohrplatte, Gasaustritt
- 25: Gasaustrittskammer
- 26: Austritt kaltes Abgas bzw. Rauchgas
- 27: Mantel
- 28: Leitung zwischen Trommel und Überhitzer
- 29: Wasserraum
- 30: Rauchrohrbündel
- 31: Wasser/Dampf-Kreislauf 3
- 32: Strangleitung Kreislauf 3
- 33: Verdampfer-Einrichtung, Kreislauf 3
- 34: Wasser/Dampf-Kreislauf 4
- 35: Strangleitung Kreislauf 4
- 36: Verdampfer-Einrichtung, Kreislauf 4
- 37: Eintrittsöffnung der Strangleitung 3
- 38: Eintrittsöffnung der Strangleitung 4
- 39: Diffusorförmiger Austritt aus der Venturidüseneinrichtung
- 40: Gaszug
41

## Patentansprüche

1. Dampferzeuger ( 1 ), insbesondere für die Beheizung mittels heißer Abgase,
mit zwei oder mehreren Wasser/Dampf-Kreisläufen ( 2, 3, 31, 34 ), wobei jeder Wasser/Dampf-Kreislauf ( 2, 3, 31, 34 ) mindestens eine Verdampfer-Einrichtung ( 4, 5, 33, 36 ) zur Aufnahme der Wärme aus dem Heizmedium aufweist und die Wasser/Dampf-Kreisläufe ( 2, 3, 31, 34 ) wenigstens eine Wasser/Dampf-Trommel ( 6 ) und eine Fallleitung ( 7 ) gemeinsam haben,
mit mindestens einer Abzweigung ( 8 ) in der Fallleitung ( 7 ), von der die Strangleitungen ( 9, 10, 32, 35 ) der jeweiligen Wasser/Dampf-Kreisläufe ( 2, 3, 31, 34) abgehen, **dadurch gekennzeichnet, daß**
die Fallleitung ( 7 ) im Bereich der Abzweigung ( 8 ) mit einer Venturidüseneinrichtung ( 11, 12 ) ausgebildet ist,
und daß die Eintrittsöffnung ( 14, 37, 38 ) der Strangleitung ( 10, 32, 35 ) mindestens eines Wasser/Dampf-Kreislaufes ( 3, 31, 34 ) im Bereich des diffusorförmigen Austrittes ( 39 ) der Venturidüseneinrichtung ( 11, 12 ) angeordnet und die Strangleitung ( 10, 32, 35 ) als Staurohr ausgebildet ist, um den Druck des Arbeitsmediums in diesem Kreislauf ( 3, 31, 34 ) zu erhöhen.

2. Dampferzeuger nach Anspruch 1, **dadurch gekennzeichnet, daß** die Venturidüseneinrichtung durch eine in die Fallleitung ( 7 ) eingesetzte Venturidüse ( 11 ) gebildet wird.

3. Dampferzeuger nach Anspruch 1, **dadurch gekennzeichnet, daß** die Venturidüseneinrichtung durch eine als Venturirohr ( 12 ) geformte Fallleitung ( 7 ) gebildet wird.

4. Dampferzeuger nach einem der Ansprüche 1 bis 3, **dadurch gekennzeichnet, daß** der Dampferzeuger ( 1 ) im Naturumlaufbetrieb betreibbar ist.

5. Dampferzeuger nach einem der Ansprüche 1 bis 3, **dadurch gekennzeichnet, daß** der Dampferzeuger ( 1 ) im Zwangumlaufbetrieb betreibbar ist.

6. Dampferzeuger nach einem der Ansprüche 1 bis 5, **dadurch gekennzeichnet, daß** das Verhältnis des Innendurchmessers d der Venturidüseneinrichtung ( 11, 12 ) an deren engstem Querschnitt zu dem Innendurchmesser D der Fallleitung ( 7 ) zwischen 1,0 und 0,01 beträgt.

## Claims

1. Steam generator (1) in particular for heating by means of hot exhaust gases, having two or more water/steam circuits (2, 3, 31, 34), in which each water/steam circuit (2, 3, 31, 34) has at least one evaporator (4, 5, 33, 36) to receive the heat from the heating medium, and the water/steam circuits (2, 3, 31, 34) have at least one water/steam drum (6) and one downcomer pipe (7) in common,
having at least one branch (8) in the downcomer pipe (7), from which the pipe sections (9, 10, 32, 35) of the respective water/steam circuits (2, 3, 31, 34) branch off, **characterized in that**
the downcomer pipe (7) is embodied with a venturi device (11, 12) in the area of the branch (8),
and that the inlet opening (14, 37, 38) of the pipe section (10, 32, 35) of at least one water/steam circuit (3, 31, 34) is disposed in the area of diffuser-shaped outlet (39) of the venturi device (11, 12), and the pipe section (10, 32, 35) is embodied as a dynamic pressure pipe in order to increase the pressure of the working medium in this circuit (3, 31, 34).

2. The steam generator of claim 1, wherein the venturi device comprises a venturi nozzle (11) inserted in the downcomer pipe (7).

3. The steam generator of claim 1, wherein the venturi device comprises a downcomer pipe (7) embodied as a venturi pipe (12),

4. The steam generator of one of claims 1 to 3, wherein the steam generator (1) can be operated in natural circulation mode.

5. The steam generator of one of claims 1 to 3, wherein the steam generator (1) can be operated in forced circulation mode.

6. The steam generator of one of claim 1 to 5, wherein the ratio of the inside diameter d of the venturi device (11, 12) at its narrowest crossed section to the inside diameter D of the downcomer pipe (7) lies between 1.0 and 0.01.

## Revendications

1. Générateur de vapeur (1), en particulier pour le chauffage au moyen de gaz chauds de rejet,
comprenant deux ou plusieurs circuits eau/vapeur (2, 3, 31, 34), du type selon lequel chaque circuit eau/vapeur (2, 3, 31, 34) présente au moins un dispositif évaporateur (4, 5, 33, 36) pour l'absorption de la chaleur issue du fluide de chauffage et du type selon lequel les circuits eau/vapeur (2, 3, 31, 34) ont en commun au moins un tambour formant caisson eau/vapeur (6) et une conduite de descente (7),
comprenant au moins une ramification (8) dans la conduite de descente (7), à partir de laquelle partent les conduites unitaires de ligne (9, 10, 32, 35) des circuits eau/vapeur respectifs (2, 3, 31, 34),
**caractérisé en ce que**
la conduite de descente (7) est, dans la zone de la ramification (8), conformée avec un dispositif d'injection formant venturi (11, 12),
et **en ce que** l'ouverture d'entrée (14, 37, 38) de la conduite formant ligne (10, 32, 35) d'au moins un circuit eau/vapeur (3, 31, 34) est ménagée dans la zone de l'ouverture de sortie (39), formant diffuseur, du dispositif d'injection formant venturi (11, 12) et **en**
**ce que** la conduite formant ligne (10, 32, 35) est conformée en tant que tube d'accumulation, afin d'augmenter la pression du fluide de travail dans ledit circuit (3, 31, 34).

2. Générateur de vapeur selon la revendication 1, **caractérisé en ce que** le dispositif d'injection formant venturi est constitué d'une buse formant venturi (11) insérée dans la conduite de descente (7).

3. Générateur de vapeur selon la revendication 1, **caractérisé en ce que** le dispositif d'injection formant venturi est constitué d'une conduite de descente (7) sous la forme d'un tube formant venturi (12).

4. Générateur de vapeur selon l'une des revendications 1 à 3, **caractérisé en ce que** le générateur de vapeur (1) est susceptible de fonctionner en régime de circulation naturelle.

5. Générateur de vapeur selon l'une des revendications 1 à 3, **caractérisé en ce que** le générateur de vapeur (1) est susceptible de fonctionner en régime de circulation forcée.

6. Générateur de vapeur selon l'une des revendications 1 à 5, **caractérisé en ce que** le rapport du diamètre intérieur d du dispositif d'injection formant venturi (11, 12), dans sa section transversale la plus étroite, par rapport au diamètre intérieur D de la conduite de descente (7) se situe entre 1,0 et 0,01.
